# EUROPÄISCHE PATENTSCHRIFT

(11) **EP 0 887 301 B1**
(45) Veröffentlichungstag und Bekanntmachung des Hinweises auf die Patenterteilung: **16.11.2005**
(21) Anmeldenummer: 98250196.7
(22) Anmeldetag: 05.06.1998
(51) Int. Cl.: B66C 7/04

(54) **Aufhängung einer Fahrschiene eines Hebezeuges an einem Träger**
Suspension of the track of a lifting apparatus on a support
Suspension de la voie de roulement d'un appareil de levage à un support

(30) Priorität: 24.06.1997 DE 19727836
(43) Veröffentlichungstag der Anmeldung: 30.12.1998
(73) Patentinhaber: Demag Cranes & Components GmbH, 58300 Wetter (DE)
(72) Erfinder: Enners, Klaus, Ing.(grad.), 42117 Wuppertal (DE); Gabriel, Klaus-Dieter, Dipl.-Ing., 58093 Hagen (DE)
(74) Vertreter: Moser & Götze

(56) Entgegenhaltungen:
- FR-A- 775 474
- FR-A- 2 648 447
- PATENT ABSTRACTS OF JAPAN vol. 018, no. 496 (M-1674), 16. September 1994 (1994-09-16) -& JP 06 166488 A (KITO CORP), 14. Juni 1994 (1994-06-14)

## Beschreibung

Die Erfindung betrifft eine Aufhängung einer Fahrschiene eines Hebezeuges an einem Träger gemäß dem Oberbegriff des Anspruches 1.

Aus einem Prospekt der Demag Material Handling Equipment ist eine solche Aufhängung bekannt, die eine Redundanz-Aufhängung für Fahrschienen (Kranbahnen und Einschienenbahnen), umfasst bei der die Fahrschiene zusätzlich mit einem Stahlseil abgesichert ist. Redundanz-Aufhängungen haben die Aufgabe, bei Versagen der eigentlichen Aufhängung, welche üblicherweise durch eine Schraubverbindung gebildet ist, die Tragfunktion zu übernehmen. Hierzu wird das Stahlseil um den oberen Träger gelegt und durch die Öffnung eines zusätzlich an der Fahrschiene befestigten Tragelements geführt. Die Seilenden sind als Kauschen ausgebildet, welche die Seilenden fest miteinander verbinden, wobei das Seil einen geschlossenen Ring bildet.

Nachteilig ist bei dieser Lösung, daß bei stoßartiger Belastung, beispielsweise bei einem Abreißen der Fahrschienenbefestigung, die Redundanz-Aufhängung häufig ebenfalls reißt oder zumindest die Seile durch die Seilklemmen beschädigt werden.

Die Aufgabe der Erfindung ist es, eine Seilverbindung für eine Redundanz-Aufhängung vorzuschlagen, bei der die o.g. Nachteile vermieden werden.

Die Lösung dieser Aufgabe ergibt sich erfindungsgemäß durch die in dem Patentanspruch 1 angegebenen Merkmale. Durch die kennzeichnenden Merkmale der Unteransprüche 2 bis 4 ist die Aufhängung in vorteilhafterweise weiter ausgestaltet.

Die Erfindung sieht vor, daß die Seilenden lösbar durch ein Verbindungselement miteinander verbunden sind, das aus zwei baueinheitlich miteinander verbundenen Keilschlössern besteht, die derartig angeordnet sind, daß das eine Keilschloß um 180 Grad gegenüber dem anderen Keilschloß verdreht ist, so daß die von entgegengesetzten Richtungen einlaufenden Seilenden nach Umlenkung um die Keile der Keilschlösser entgegen Ihrer Einlaufrichtung zurückführbar, von den Keilen mindestens unter Last klemmbar und dementsprechend die Wirkrichtungen der die Seilenden klemmenden Keile entgegengesetzt sind. Hierdurch wird erreicht, daß sich das Seil beim Auftreten einer stoßartigen Belastung gegen den Reibungswiderstand des Keilschlosses festzieht, das sich dabei erwärmt und die stoßartig auftretende kinetische Energie absorbiert.

Eine vorteilhafte Ausführung des Verbindungselementes sieht vor, daß jedes Keilschloß aus einer Grundplatte und einer aufgesetzten Tasche mit einem keilförmigen Raum zur Aufnahme des korrespondierenden, einsteckbaren Keils gebildet ist.

Zweckmäßigerweise ist der Keil in Einlaufrichtung frei verschiebbar, so daß die Seilverbindung im lastfreien Zustand einfach gelöst werden kann.

Ein einfach aufgebautes Verbindungselement besteht aus zwei Keilschlössern, die eine gemeinsame Grundplatte als Verbindungselement aufweisen.

Um das Seil gegen ein Herausgleiten zu sichern, ist das Seilende mit einer Seilklemme versehen.

Zur effektiven Absorption der kinetischen Energie bei stoßartiger Belastung wird vorgeschlagen, daß der Keilwinkel in einem Winkelbereich zwischen 10 Grad und 14 Grad liegt.

Ein Ausführungsbeispiel der Erfindung ist in der Zeichnung dargestellt und wird nachfolgend näher beschrieben. Es zeigen:
- Fig. 1: einen Querschnitt durch einen Träger mit Redundanz-Aufhängung,
- Fig. 2: eine Vorderansicht der Aufhängung gemäß Fig. 1,
- Fig. 3: eine Vorderansicht eines Verbindungselements und
- Fig. 4: eine Draufsicht auf das Verbindungselement gemäß Fig. 3 mit den im Innem geführten Stahlseilen im Querschnitt.

Fig. 1 zeigt die Aufhängung einer Fahrschiene 1 an einem Träger 2 mittels eines Bolzens 3, der oben mit einem Querträger 4 in einem kleinen Winkelbereich schwenkbar verbunden ist.

Der Querträger 4 ist über eine Schraubverbindung 5 fest mit dem unteren Flansch 6 des doppel-T-förmig ausgebildeten Trägers 2 verbunden. Dabei liegt der Querträger 4 mit seiner oberen Auflagefläche 7 an der unteren Außenfläche 8 des Flansches unter Kraftbeaufschlagung an. Wie Fig. 1 weiter erkennen läßt, ist der Bolzen 3 an seinem unteren Ende ebenfalls in einem begrenzten Winkelbereich verschwenkbar mit der Fahrschiene 1 fest verbunden.

Wie Fig. 1 weiter zeigt, ist zusätzlich zur Aufhängung mit dem Bolzen 3 ein Seil 9 vorgesehen, über das der Träger 2 und die Fahrschiene 1 miteinander verbunden sind. Hierzu verläuft das Seil um den Träger 2 herum und ist durch die Aufhängung der Fahrschiene 1 hindurchgeführt. Die Enden des Seils 9 sind fest miteinander verbunden, so daß das Seil 9 einen abgeschlossenen Ring bildet, welcher bei Versagen der Aufhängung das Halten der Fahrschiene 1 am Träger 2 übernimmt.

Die Enden 9a, 9b des Seiles sind durch ein Verbindungselement 10 fest miteinander verbunden. Das Verbindungselement 10 ist in Fig. 3 und Fig. 4 (Draufsicht) deutlicher zu erkennen. Es besteht aus einer Grundplatte 11, die auf jeder Seite ein Keilschloß 12, 13 trägt. Damit sind die beiden Keilschlösser 12, 13 über die Grundplatte 11 gleichzeitig miteinander verbunden. Jedes Keilschloß besteht also aus der gemeinsamen Grundplatte 11 und einer darauf befestigten Tasche 14, 15, die in ein Blech eingeformt ist. Die Keilschlösser sind jeweils um 180 Grad zueinander verdreht; in der Draufsicht in Fig. 4 ist die obere Öffnung 16 des Keilschlosses 12 und die untere Öffnung 17 des Keilschlosses 13 zu sehen. Der Innenraum der Taschen 14, 15 ist keilförmig ausgebildet und weist jeweils zwei Seitenflächen auf, die in ihrer gedachten Verlängerung unter einem spitzen Winkel, dem Keilwinkel, aufeinander zulaufen. Der Keilwinkel liegt im Ausführungsbeispiel bei 14 Grad. In die Tasche ist von einer Seite ein korrespondierend geformter Keil 18, 19 einsteckbar, der im wesentlichen denselben Keilwinkel aufweist. Wie aus Fig. 3 zu entnehmen ist, laufen die Enden des Seiles von entgegengesetzten Richtungen in die keilförmigen Taschen ein und werden dann um den Keil herum geführt. Der Keil 18, 19 ist zumindest in Einlaufrichtung frei verschiebbar.

Das Seil liegt abschnittsweise quer zu seiner Längsrichtung auf beiden Seite seines Außenumfangs jeweils am Keil und an den Innenflächen der Tasche an; es wird nach Umlenkung um die Keile 18, 19 der Keilschlösser 12, 13 entgegen ihrer Einlaufrichtung zurückgeführt. Zumindest unter Last ist das Seil 9 von den Keilen 18, 19 klemmbar. Die Wirkrichtungen der die Seilenden 9a, 9b klemmenden Keile 18, 19 sind also entgegengesetzt. Zur Sicherung der Seilenden 9a, 9b sind Seilklemmen 20a, 20b - wie in Fig. 1 gezeigt - vorgesehen.

### Bezugszeichenliste

- 1: Fahrschiene
- 2: Träger
- 3: Bolzen
- 4: Querträger
- 5: Schraubverbindung
- 6: Flansch
- 7: Auflagefläche
- 8: Außenfläche
- 9: Seil
- 9a, 9b: Seilenden
- 10: Verbindungselement
- 11: Grundplatte
- 12: Keilschloß
- 13: Keilschloß
- 14: Tasche
- 15: Tasche
- 16: obere Öffnung
- 17: untere Öffnung
- 18: Keil
- 19: Keil
- 20a, 20b: Seilklemmen

## Patentansprüche

1. Aufhängung einer Fahrschiene eines Hebezeuges an einem Träger, mit mindestens ein den Träger und die Fahrschiene verbindendes Seil, dessen Enden durch ein Verbindungselement lösbar miteinander verbunden sind,
**dadurch gekennzeichnet,**
**dass** das Verbindungselement (10) aus zwei baueinheitlich miteinander verbundenen Keilschlössern (12, 13) besteht, die derartig angeordnet sind, dass das eine Keilschloss (12) um 180 Grad zu dem anderen Keilschloss (13) verdreht ist, so dass die von entgegengesetzten Richtungen einlaufenden Seilenden (9a, 9b) nach Umlenkung um die Keile (18, 19) der Keilschlösser (12, 13) entgegen ihrer Einlaufrichtung zurückführbar von den Keilen (18, 19) mindestens unter Last klemmbar und dementsprechend die Wirkrichtungen der die Seilenden (9a, 9b) klemmenden Keile (18, 19) entgegengesetzt sind, und dass beide Keilschlösser (12, 13) im eingebauten Zustand seitlich nebeneinander angeordnet sind, wobei jedes Keilschloss (12, 13) aus einer Grundplatte (11) und einer aufgesetzten Tasche (14, 15) mit einem keilförmigen Innenraum zur Aufnahme des korrespondieren, einsteckbaren Keils (18, 19) gebildet ist und die Keilschlösser (12, 13) eine gemeinsame Grundplatte (11) als Verbindungselement (10) zwischen sich aufweisen.

2. Aufhängung nach Anspruch 1,
**dadurch gekennzeichnet,**
**dass** der Keil (18, 19) in Einlaufrichtung frei verschiebbar ist.

3. Aufhängung nach Anspruch 1 oder 2,
**dadurch gekennzeichnet,**
**dass** eine Seilklemme (20a, 20b) als Sicherung gegen ein Herausgleiten des Seils (9) aus dem Keilschloss (12, 13) vorgesehen ist.

4. Aufhängung nach einem der Ansprüche 1 bis 3,
**dadurch gekennzeichnet,**
**dass** der Keilwinkel zwischen 10 und 16 Grad liegt.

## Claims

1. Suspension of a running rail of a hoist on a support, having at least one cable connecting the support and the running rail, the ends of the cable being releasably connected to each other by means of a connecting element,
**characterised in that**
the connecting element (10) consists of two wedge locks (12, 13) which are connected to each other as a constructional unit and are disposed in such a manner that one wedge lock (12) is rotated by 180° with respect to the other wedge lock (13), so that the cable ends (9a, 9b) which run in from opposite directions can be guided back in the direction opposite their run-in direction after deviation around the wedges (18, 19) of the wedge locks (12, 13), can be clamped by the wedges (18, 19) at least under load and accordingly the effective directions of the wedges (18, 19) clamping the cable ends (9a, 9b) are opposed, and that the two wedge locks (12, 13) are disposed laterally next to each other in the assembled condition, wherein each wedge lock (12, 13) is formed of a base plate (11) and a pocket (14, 15) placed thereon having a wedge-shaped inner space for receiving the corresponding, insertable wedge (18, 19) and the wedge locks (12, 13) comprise a common base plate (11) therebetween as the connecting element (10).

2. Suspension as claimed in Claim 1, **characterised in that** the wedge (18, 19) is freely displaceable in the run-in direction.

3. Suspension as claimed in Claim 1 or 2, **characterised in that** a cable clamp (20a, 20b) is provided as a safety device, preventing the cable (9) from sliding out of the wedge lock (12, 13).

4. Suspension as claimed in any one of Claims 1 to 3, **characterised in that** the wedge angle is between 10 and 16 degrees.

## Revendications

1. Suspension d'un rail de circulation d'un mécanisme de levage à un support, avec au moins un câble reliant le support et le rail de circulation, dont les extrémités sont reliées ensemble de manière détachable, au moyen d'un organe d'assemblage,
**caractérisée en ce que**
l'organe d'assemblage (10) se compose de deux verrous à clavettes (12, 13) assemblés l'un à l'autre en un composant, lesquels sont disposés de telle sorte que l'un (12) des verrous à clavettes est pivoté de 180° par rapport à l'autre (13) verrou à clavette, de telle sorte que les extrémités (9a, 9b) du câble, provenant de directions opposées, peuvent être ramenées à l'opposé de leur direction d'introduction après avoir entouré les clavettes (18, 19) des verrous à clavettes (12, 13), peuvent être bloquées par les clavettes (18, 19), au moins en charge, et que les directions d'action des clavettes (18, 19) maintenant les extrémités (9a, 9b) du câble sont opposées de manière correspondante, et **en ce que** les deux verrous à clavettes (12, 13) sont disposés côte à côte à l'état monté, chaque verrou à clavette (12, 13) étant formé d'une plaque de base (11) et d' une poche (14, 15) avec une chambre interne en forme de coin pour recevoir la clavette (18, 19) correspondante, à insérer, et les verrous à clavettes (12, 13) présentant entre eux une plaque de base commune (11) comme organe d'assemblage (10).

2. Suspension selon la revendication 1,
**caractérisée en ce que**
la clavette (18, 19) est librement mobile dans la direction d'introduction.

3. Suspension selon la revendication 1 ou 2,
**caractérisée en ce que**
une pince à câble (20a, 20b) est prévue comme sécurité vis-à-vis d'un glissement du câble (9) hors du verrou à clavette (12, 13).

4. Suspension selon l'une des revendications 1 à 3,
**caractérisée en ce que**
l'angle de clavette se situe entre 10° et 16°.
